# EUROPÄISCHE PATENTSCHRIFT

(11) **EP 0 467 066 B1**
(45) Veröffentlichungstag und Bekanntmachung des Hinweises auf die Patenterteilung: **01.12.1993**
(21) Anmeldenummer: 91109546.1
(22) Anmeldetag: 11.06.1991
(51) Int. Cl.: E04B 2/90

(54) **Vorgehängte Fassade in Elementbauweise**
Curtain wall structure build from elements
Structure de mur-rideau constitué d'éléments

(30) Priorität: 16.07.1990 DE 4022528
(43) Veröffentlichungstag der Anmeldung: 22.01.1992
(73) Patentinhaber: MBS GeMont AG, CH-8801 Thalwil (CH)
(72) Erfinder: Drexl, Erwin, W-8857 Wertingen (DE); Straub, Theodor, W-8857 Wertingen (DE)
(74) Vertreter: Herrmann-Trentepohl, Werner, Dipl.-Ing.

(56) Entgegenhaltungen:
- EP-A- 0 223 132
- EP-A- 0 297 192
- DE-A- 3 509 466
- FR-A- 2 259 955
- FR-A- 2 552 798

## Beschreibung

Die Erfindung betrifft eine vorgehängte Fassade in Elementbauweise mit einem Raster aus auf Achsmaßen zusammengesetzten und im Abstand zueinander angeordneten Profilrahmen mit dazwischen befindlichen Fugen, die im montierten Zustand der Profilrahmen zur Abdichtung der Fassade von der Außenseite und von der Innenseite zum Einführen wenigstens einer Dichtung zugänglich sind.

Vorgehängte Fassaden der vorgenannten Art sind bekannt. Sie besitzen gegenüber den Fassaden in Elementbauweise, bei denen die einzelnen Elemente im sogenannten Nutfedersystem ineinander gesteckt sind, wobei sich zwischen zwei benachbarten Elementen eine sogenannte Stahlfeder befindet, die die Elemente untereinander verbindet, den Vorteil, daß beim Aufbau der Fassade keine bestimmte Bauordnung eingehalten werden muß. Die einzelnen Elemente, die voneinander unabhängig montierbar sind, können in beliebiger Reihenfolge ein- und ausgebaut werden, so daß ein Austausch der einzelnen Elemente möglich ist und auch eine einmal eingeschlagene Montagerichtung verändert werden kann. Da die einzelnen Elemente unabhängig voneinander montierbar sein müssen, ergeben sich zwischen ihnen Fugen in horizontaler und vertikaler Richtung, die nach dem Einbau der Fassadenelemente abgedichtet werden können. Die Fassadenelemente können als rechteckfömige Rahmenteile ausgebildet sein, die die gesamte Höhe der Fassade einnehmen. Bei in einem Raster aus auf Achsmaßen zusammengesetzten Profilrahmen ergeben sich vertikal und horizontal durchlaufende Fugen, die durch entsprechende durchlaufende Dichtungen abgedichtet werden können.

Eine Fassade der gattungsgemäßen Art ist aus der FR-A-2552798 bekannt geworden. Die Fuge wird im äußeren Bereich zwischen den Profilrahmen dadurch abgedichtet, daß von außen gegen eine Schulter der einander gegenüberliegenden Profilrahmen zwei Dichtungselemente eingesetzt und diese mittels in stirnseitige Nuten der Profilrahmen eingreifende Halter gegen die Schulter gedrückt werden. Bei diesem Verfahren erfolgt anschließend von der Innenseite der Fuge her eine Versiegelung, die mit den Dichtungselementen und den zur Fugenseite hinweisenden Schenkeln der Profilrahmen verklebt wird. Es ist aus dieser Druckschrift auch bekannt, die Versiegelung vor dem Einsetzen der Dichtungselemente von der Außenseite her anzubringen, falls der Zugang von der Innenseite her bauseitig nicht möglich ist. In diesem Falle werden die Dichtungselemente anschließend von außen eingesetzt und mittels der in die stirnseitigen der Profilrahmen eingreifenden Halter fixiert. Der Nachteil der vorbeschriebenen Konstruktion besteht zunächst in der aufwendigen Ausführung der Dichtungen, aber auch in der Notwendigkeit, einen Teil dieser Dichtungen von der Fugenaußenseite her anbringen zu müssen. Dies ist jedoch aus bauseitigen Gründen manchmal nicht wünschenswert oder möglich, so daß die vorbekannte Dichtungskonstruktion nicht vielseitig genug einsetzbar ist.

Der Erfindung liegt daher die Aufgabe zugrunde, eine vorgehängte Fassade der im Gattungsbegriff genannten Art derart auszugestalten, daß die Montage bzw. Demontage insbesondere durch eine besondere Gestaltung der Profilrahmen sowie der Fugendichtung wesentlich vereinfacht wird, die Kosten gesenkt werden, wobei sichergestellt sein soll, daß die Dichtung im äußeren Bereich der Fassade sowohl von der Außenseite als auch von der Innenseite der Fassade problemlos eingebracht werden kann.

Diese Aufgabe wird durch die im Kennzeichen des Anspruchs 1 angegebenen Merkmale in vorteilhafter Weise gelöst.

Die Profilrahmen werden in an sich bekannter Weise mit Hilfe von Fassadenankern am Baukörper befestigt. Da die Fuge von der Innenseite der Fassade her frei zugänglich ist, kann die Abdichtung von der Gebäudeseite aus erfolgen, so daß keine Gerüstbauten oder ähnliche Einrichtungen zur Einbringung der Dichtung erforderlich sind. Lediglich in Bereichen, in welchen die Fuge wegen baulicher Gegebenheiten von der Innenseite verdeckt ist, ist es daher notwendig, eine Dichtung von der Außenseite einzubringen, was die erfindungsgemäße Gestaltung der Profilrahmen sowie die darauf abgestimmte Form der Dichtung zulassen. Da die von der Innenseite einzubringende Dichtung mit der von der Außenseite einzubringenden Dichtung kompatibel ist, können beide Dichtungen beispielsweise in Zwischenbereichen zwischen den Kreuzungspunkten ohne Probleme miteinander verbunden werden.

Die Profilrahmen bestehen in vorteilhafter Weise aus über eine Isolierbrücke miteinander verbundenen inneren und äußeren Profilteilen, wobei die Profilnuten für die Aufnahme der Dichtungen vorteilhaft in den äußeren Profilteilen angeordnet sind, damit die Dichtung möglichst nahe im Bereich des Öffnungsquerschnittes der Fuge zur Außenseite hin angeordnet ist. Zur Gestaltung einer geeigneten Aufnahme für die Fugendichtungen sind an den Profilrahmen vorteilhaft Flansche angeordnet, die in die zwischen zwei benachbarten Profilrahmen gebildete Fuge hineinragen und vorteilhaft am äußeren Umfang des äußeren Profilteils umlaufend angeordnet sind. Für die beiden oben beschriebenen Fälle der Anbringung der Dichtungen weisen diese Flansche jeweils eine nach innen und eine nach außen offene, vorzugweise c-förmige Nut zur Aufnahme einer Fugendichtung auf. Dabei besitzen die Flansche an ihren in die Fuge hineinragenden freien Enden eine in einem Winkel, zur Längsmittelebene der Fuge verlaufende Anlagefläche. In dieser Anlagefläche ist der Öffnungsquerschnitt der von außen zugänglichen Profilnut angeordnet. Das äußere Profilteil besitzt vorteilhaft einen äußeren Flanschabschnitt, welcher die Fuge teilweise und den Flansch zur Aufnahme der Fugendichtung ganz überdeckt. Dieser Flanschabschnitt ist im Abstand zum Flansch zur Aufnahme der Fugenabdichtung unter Bildung einer Nut angeordnet. Über diese Nut kann durch eine geeignete Anwendung von Bohrungen und Öffnungen eine Entlüftung und Entwässerung der Fassade erfolgen. Der Flansch ist von der Außenseite der Fuge nicht sichtbar, und außerdem wird der Öffnungsquerschnitt der Fuge an der Außenseite der Fassade im wesentlichen auf einen schmalen Schlitz begrenzt, welcher ausreicht, um die Fugendichtung von außen einzuführen, aber klein genug ist, um den Eintritt von Wasser auf den Bereich der v-förmig angeordneten Schenkel der Fugendichtung zu begrenzen.

Die Fugendichtungen selbst, die aus einem elastischen Material bekannter Art bestehen können, sind im wesentlichen v-förmig ausgebildet und liegen mit ihren profilrahmenseitigen Schenkeln gegen die schräge Anlagefläche der Flansche dichtend an. Die innere Fugendichtung besitzt dabei vorteilhaft an den flanschenseitigen Schenkelflächen flügelartige Dichtungsstreifen, welche einen in die zugeordnete Profilnut einsetzbaren Randwulst aufweisen. Darüber hinaus besitzen diese flügelartigen Dichtungsstreifen an ihrem rahmenseitigen Ende eine Verdickung, welche im montierten Zustand gegen das äußere Profilteil des Profilrahmens anliegt und gleichzeitig zur Abstützung eines Andrückwerkzeugs der Montageeinrichtung dienen kann. Bei der äußeren Fugendichtung sind wulstartige Verdickungen im Randbereich angeordnet, so daß diese Verdickungen in die c-förmige Aufnahmenut einsetzbar sind.

Gemäß einer weiteren vorteilhaften Ausgestaltung der Erfindung ist das innere Profilteil gegenüber dem äußeren Profilteil in Richtung zur Mittelebene des Profilrahmens versetzt, so daß sich im inneren Bereich der Fuge ein vergrößerter Raum zum Einbringen der Dichtung von innen ergibt. Dadurch wird die Zugänglichkeit der Fuge von innen wesentlich erleichtert Das innere Profilteil des Profilrahmens besitzt vorteilhaft ein Widerlager in Form eines hakenartig ausgebildeten Flansches, an welchem sich eine Vorrichtung zur Einbringung der inneren Fugendichtung abstützen kann. Schließlich besitzen die Profilrahmen raumseitig entsprechende Öffnungen, in welche Randflansche eines Deckels oder dgl. zum Verschließen der Fuge einsetzbar sind. Schließlich kann im Bereich des Übergangs zu dem vergrößerten Raum der Fuge eine in Nuten der Profilrahmen einsetzbare Dichtung vorgesehen sein, wobei die Dichtung als Dampfsperre ausgebildet sein kann und den kleineren Fugenraum gegenüber dem größeren Fugenraum abschließt. Zudem kann der kleinere Fugenraum mit einem Dämmstoff ausgefüllt sein. Weiterhin ist vorgesehen, daß die Profilrahmen in ihrem den größeren Fugenraum begrenzenden Bereich zur Aufnahme von Wärme- und Schalldämmeinrichtungen, Kabel- und Rohrführungen, Trennwandabschottungen, statischen Profilverstärkungen und/oder dgl. eingerichtet sind. Die Kabel können dabei die Fassade in vertikaler und/oder horizontaler Richtung durchlaufen, ohne, daß sie von außen sichtbar sind. Zusätzliche Kanäle sind nicht erforderlich. Die Kanäle können auch zur Aufnahme von Heizeinrichtungen verwendet werden.

Die Fuge kann raumseitig durch einen in Nuten der inneren Profilteile einsetzbaren Deckel verschließbar ausgebildet sein.

Wie bereits erwähnt, können die Fugendichtungen in vertikaler oder horizontaler Richtung durchlaufend ausgebildet sein und besitzen vorteilhaft im Bereich der Kreuzungspunkte in der jeweiligen anderen Fugenrichtung verlaufende kurze Abschnitte. Die zwischen den kurzen Abschnitten angeordneten Fugenbereiche sind durch Zwischenstücke gleicher Fugendichtung ausgefüllt, wobei vorteilhaft vorgesehen sein kann, daß sich diese Zwischenstücke im Anschlußbereich überlappen und im Überlappungsbereich miteinander z.B. durch Verkleben verbunden sind. Bei in horizontaler Richtung der Fuge durchlaufender Fugendichtung kann diese im Kreuzungspunkt von der vertikal verlaufenden Dichtung hinterdeckt sein, wobei diese zudem so ausgebildet sein kann, daß sie die Form der Rückseite der horizontalen Dichtung formschlüssig aufnimmt.

Weitere Merkmale, Einzelheiten und Vorteile der Erfindung ergeben sich aus der nachfolgenden Beschreibung von bevorzugten Ausführungsbeispielen anhand der Zeichnung. Darin zeigen:
- Fig.1: einen Ausschnitt einer schematisch dargestellten erfindungsgemäßen Fassade in Frontansicht;
- Fig.2: einen Horizontalschnitt gemäß der Linie II-II nach Fig.1 mit einer Innenfugendichtung;
- Fig.3: einen Vertikalschnitt gemäß Linie III-III nach Fig.1, und
- Fig.4: einen Horizontalschnitt gemäß Linie IV-IV in einem Bereich, in welchem die Fuge von der Innenseite aus bautechnischen Gründen nicht zugänglich ist.

Die in der Fig.1 dargestellte vorgehängte Fassade in Elementbauweise besteht aus Profilrahmen 1, 2, die rechteckförmig ausgebildet sind und im Raster auf Achsmaße im Abstand zueinander angeordnet sind, wobei zwischen zwei Profilrahmen 1, 2 eine Fuge 3 in vertikaler Richtung und eine Fuge 4 in horizontaler Richtung gebildet werden. Bei dem in der Fig.1 gezeigten Ausführungsbeispiel sind die Fugen 3, 4 durch Fugendichtungen 5 verschlossen, wobei die vertikalen Fugendichtungen 5 durchlaufend angeordnet sind, während die horizontalen Fugendichtungen aus einzelnen Stücken bestehen. Zur schematischen Vereinfachung ist im unteren Teil der Fig.1 angedeutet, daß sich die horizontale Fugendichtung aus drei Teilelementen zusammensetzt, nämlich aus mit der Fugendichtung 5 im Kreuzungspunkt 7 verbundenen kurzen Abschnitten 8, 9 und einem Zwischenstück 10. Im Anschlußbereich 11, 12 überlappen sich das jeweilige Zwischenstück mit dem Abschnitt, und im Überlappungsbereich ist eine feste Verbindung z.B. durch Verklebung hergestellt. Da, wie später im einzelnen noch ausgeführt wird, die von innen einbringbare Fugendichtung 5 und die von außen einbringbare Fugendichtung 13 kompatibel sind, ist eine problemlose Verbindung zwischen den einzelnen Dichtungen möglich.

Wie im einzelnen aus den Fig.2 und 3 zu entnehmen ist, besteht jeder Profilrahmen 1, 2 aus einem äußeren Profilteil 14 und einem inneren Profilteil 15. Beide Profilteile sind mittels einer Isolierbrücke 16 in an sich bekannter Weise miteinander verbunden. Die Profilteile und die Isolierbrücke sind umlaufend. Die äußeren Profilteile besitzen an ihrer zur Profilnut 3 bzw. 4 weisenden Seite Flansche 17, in denen Profilnuten 18, 19 zur Aufnahme der Fugendichtungen vorgesehen sind. Die Flansche 17 sind umlaufend an den Profilrahmen 1, 2 angeordnet. Während die Profilnut 18 von der Innenseite der Fuge 3 zugänglich ist, ist die Profilnut 19 von der Außenseite durch die Öffnung 20 hindurch zugänglich, welche von zwei äußeren Flanschabschnitten 21, 22 der äußeren Profilteile 14 begrenzt wird. Aus den Fig. 2 und 3 ist auch zu entnehmen, daß die freien Enden der Flansche 17 eine schräg zur Längsmittelebene 23 der Fuge verlaufende Anlagefläche 24 aufweisen, wobei der Winkel α zwischen der Anlagefläche 24 und der Längsmittelebene 23 vorzugsweise kleiner als 45° ist, so daß die Schenkel 25, 26 der inneren Fugendichtung 5 ein V bilden, dessen Öffnungswinkel 2 x α kleiner als 90° ist.

Wie ferner aus den Fig.2 bis 4 zu entnehmen ist, besitzt das innere Profilteil 15 fugenseitig ein Widerlager 27, an welchem sich z. B. eine nicht dargestellte Montageeinrichtung zur Montage der inneren Fugendichtung 5 abstützen kann.

Wie in der Fig.3 erkennbar, ist die Fuge 4 durch einen Deckel 28 raumseitig verschließbar, wobei der Deckel Flanschabschnitte 29 aufweist, die in entsprechende Nuten 30 des inneren Profilteils 15 einsetzbar sind.

Die Fig.2 und 3 zeigen von der Innenseite der Fugen 3 bzw. 4 aus einsetzbare Fugendichtungen 5, die identisch gestaltet sind. Im wesentlichen besitzen die Fugendichtungen die weiter oben bereits beschriebenen v-förmigen Schenkel 25 und 26, die einen Öffnungswinkel 2 α besitzen. Die Schenkel 25 und 26 liegen mit ihren Außenseiten gegen die Anlageflächen 24 der Flansche 17 an und überdecken dabei den Öffnungsquerschnitt der Aufnahmenut 19. Ferner sind an den flanschseitigen Schenkelflächen der Schenkel 25 und 26 flügelartige Dichtungsstreifen 31, 32 angeordnet, die in ihrem Randabschnitt Randwulste 33, 34 besitzen, welche in den von innen zugänglichen Aufnahmenuten 18 aufgenommen werden. Die flügelartigen Dichtungsstreifen besitzen an ihrem freien Ende eine Verdickung 35, 36, welche gegen das äußere Profilteil 14 anliegt und gegen welche eine Andrückrolle einer Montageeinrichtung andrückbar ist.

Wie aus der Fig.2 zu erkennen ist, ist die Länge der Flanschabschnitte 22, 23 derart bemessen, daß die Flansche 17 von der Außenseite optisch verdeckt sind. Ferner liegt die Projektion der Öffnung 20 innerhalb der v-förmig angeordneten Schenkel, so daß eintretendes Wasser in der Fugendichtung nach unten abgeleitet wird. Außerdem sind die Flanschabschnitte 21, 22 parallel und im Abstand zu den Flanschen 17 angeordnet, so daß sich eine Nut ergibt, über welche z.B. die Entwässerung bzw. Be- oder Entlüftung der Fassade in Pfeilrichtung erfolgen kann.

Bei der in der Fig. 4 dargestellten von außen eingesetzten Fugendichtung 13 sind die flügelartigen Dichtungsstreifen 31, 32 weggelassen. Stattdessen besitzen die Schenkel 37, 38 an ihren freien Enden Wülste 39, 40, welche in den Aufnahmenuten angeordnet sind. Die schräge Anordnung der Anlagefläche 24 ermöglicht ein Einführen eines entsprechenden Werkzeuges durch die Öffnung 20 zum Eindrücken des Randwulstes 39 in die Aufnahmenut 19.

Bei der Montage der von innen eingesetzten Fugendichtung 5 bzw. 6 werden die V-Schenkel zunächst soweit zusammengedrückt, daß sie mit ihren freien Enden durch den Öffnungsquerschnitt hindurchgeführt werden können, der sich zwischen zwei benachbarten Flanschen 17 in der Fuge bildet. Sobald die freien Enden der v-förmig angeordneten Schenkel in diese Öffnung eingeführt sind, zentriert sich beim Loslassen die Dichtung zwischen den Flanschen 17 von selbst, und die flügelartigen Dichtungsstreifen 31, 32 brauchen lediglich auf die glatten Anlageflächen der Flansche 17 aufgelegt und die Wülste 33, 34 mittels einer entsprechenden Montagevorrichtung in die Aufnahmenuten 18 eingeführt zu werden.

Wie aus den Figuren beispielsweise 2 und 4 zu entnehmen ist, ist das innere Profilteil 15 gegenüber dem äußeren Profilteil 14 in Richtung zur Mittelebene des Profilrahmens 1 versetzt, so daß sich im inneren Bereich der Fuge eine Stufe ergibt und gleichzeitig ein vergrößerter Raum 44 gegenüber dem kleineren Raum 45 geschaffen wird. Auf diese Weise wird der kleinere Fugenraum 45 zum Einbringen der Fugendichtung 5 verbessert zugänglich. Im Bereich des Übergangs zum vergrößerten Raum 44 sind c-förmige Nuten 46, 47 vorgesehen, in welche eine Dichtung 41 einsetzbar ist, die den Raum 45 gegenüber dem Raum 44 verschließt und als Dampfsperre dient. Der kleinere Fugenraum 45 kann darüber hinaus mit einem Dämmstoff ausgefüllt sein, während der vergrößerte Fugenraum 44 zur Aufnahme von Wärme- und Schalldämmeinrichtungen, Kabel- und Rohrführungen, Trennwandabschottungen, statischen Profilverstärkungen und/oder dergleichen verwendet kann. So zeigt beispielsweise die Fig. 4, daß der vergrößerte Fugenraum nicht durch einen Deckel 28 abgeschlossen ist, sondern daß Trennwandelemente 48, 49 bis in den vergrößerten Fugenraum hineinragen. Der besondere Vorteil der praktisch durchlaufenden Fugenräume 44 besteht darin, daß diese als durchlaufende, in die Fassade integrierte Kabelkanäle verwendet werden können, so daß zusätzliche Schächte oder Kanäle für die Verlegung von elektrischen Leitungen nicht erforderlich sind.

Der in der Fig. 2 erkennbare Deckel 28 ist geteilt ausgebildet und besitzt eine geteilte Dichtung 42, so daß Vergrößerungen bzw. Verkleinerungen der Fugenbreite in Folge von Temperatureinflüssen aufgenommen werden können.

## Patentansprüche

1. Vorgehängte Fassade in Elementbauweise mit einem Raster aus auf Achsmaßen zusammengesetzten und im Abstand zueinander angeordneten Profilrahmen mit dazwischen befindlichen Fugen, die im montierten Zustand der Profilrahmen zur Abdichtung der Fassade von der Außenseite und von der Innenseite zum Einführen wenigstens einer Dichtung zugänglich sind, **dadurch gekennzeichnet**, daß die Profilrahmen (1, 2) in ihrem äußeren Bereich an ihren den Fugen (3, 4) zugewandten Seite in an Profilrahmen (1, 2) angeordneten, in die Fugen (3,4) zwischen zwei benachbarten Profilrahmen (1, 2) hineinragenden Flanschen (17) eine von innen zugängliche Nut (18) und eine von außen zugängliche Nut (19) zur Aufnahme einer Fugendichtung (5, 13) aufweisen und daß die wahlweise von innen einbringbare Fugendichtung (5) und die von außen einbringbare Fugendichtung kompatibel sind.

2. Fassade nach Ansprcuh 1, **dadurch gekennzeichnet**, daß die Profilrahmen (1, 2) aus über eine Isolierbrücke (16) miteinander verbundenen inneren und äußeren Profilteilen (14, 15) bestehen und daß die Profilnuten in den äußeren Profilteilen angeordnet sind.

3. Fassade nach Anspruch 3, **dadurch gekennzeichnet**, daß die Flansche (17) umlaufend angeordnet sind.

4. Fassade nach wenigstens einem der vorhergehenden Ansprüche, **dadurch gekennzeichnet,** daß die Profilnuten (18, 19) i.w. c-förmig gestaltet sind.

5. Fassade nach wenigstens einem der vorhergehenden Ansprüche **dadurch gekennzeichnet,** daß die freien Enden der Flansche (17) eine schräg zur Längsmittelebene (23) der Fuge verlaufende Anlagefläche (24) aufweisen, derart, daß sie einen Winkel 2@ (20) kleiner 90° einschließen.

6. Fassade nach Anspruch 5, **dadurch gekennzeichnet,** daß der Öffnungsquerschnitt der von außen zugänglichen Profilnut (19) in der Anlagefläche (24) angeordnet ist.

7. Fassade nach wenigstens einem der vorhergehenden Ansprüche, **dadurch gekennzeichnet,** daß das äußere Profilteil (14) einen äußeren Flanschabschnitt (21, 22) aufweist, welcher im Abstand zum Flansch (17) zur Aufnahme der Fugendichtung unter Bildung einer Nut (43) verläuft und mit seinem freien Ende wenigstens den Flansch (17) überdeckt.

8. Fassade nach wenigstens einem der vorhergehenden Ansprüche, **dadurch gekennzeichnet,** daß die von der Innenseite der Fuge einsetzbare Fugendichtung (5) v-förmig ausgestaltet ist und mit den Schenkeln (25, 26) gegen die schrägen Anlageflächen (24) der Flansche anliegt und daß an den flanschseitigen Schenkelflächen flügelartige Dichtungsstreifen (31, 32) angeformt sind, welche einen in die zugeordnete Profilnut (18) einsetzbaren Randwulst (33, 34) aufweisen.

9. Fassade nach wenigstens einem der vorhergehenden Ansprüche, **dadurch gekennzeichnet,** daß die Dichtungsstreifen (31, 32) an ihrem rahmenseitigen Ende eine Verdickung (35, 36) aufweisen, welche gegen das äußere Profilteil (14) anliegt und gegen welche ein Andrückwerkzeug einer Montageeinrichtung andrückbar ist.

10. Fassade nach wenigstens einem der vorhergehenden Ansprüche, **dadurch gekennzeichnet,** daß die von der Außenseite der Fuge (4) einsetzbare Fugendichtung (13) v-förmig ausgestaltet ist und mit den Schenkeln gegen die schräg verlaufenden Anlageflächen (24) der Flansche (17) anliegt und daß die Fugendichtung im Randbereich flanschseitig angeformte Wülste (39, 40) zum Einschnappen in die Nuten (19) aufweist.

11. Fassade nach wenigstens einem der vorhergehenden Ansprüche, **dadurch gekennzeichnet,** daß das innere Profilteil (15) gegenüber dem äußeren Profilteil (14) in Richtung zur Mittelebene des Profilrahmens (1) versetzt ist, so daß sich im inneren Bereich der Fuge (3) ein vergrößerter Raum (44) zum Einbringen der Dichtung von innen ergibt.

12. Fassade nach wenigstens einem der vorhergehenden Ansprüche, **dadurch gekennzeichnet,** daß das innere Profilteil (15) fugenseitig ein Widerlager (27) zur Abstützung einer Montageeinrichtung für die von innen einsetzbare Fugendichtung (5) aufweist.

13. Fassade nach Anspruch 10, **dadurch gekennzeichnet**, daß im Bereich des Übergangs zu dem vergrößerten Raum (44) der Fuge (3) eine in Nuten der Profilrahmen (1, 2) einsetzbare Dichtung (41) vorgesehen ist.

14. Fassade nach Anspruch 13, **dadurch gekennzeichnet**, daß die Dichtung (41) eine Dampfsperre ist und den kleineren Fugenraum (45) gegenüber dem größeren Fugenraum (44) abschließt.

15. Fassade nach wenigstens einem der vorhergehenden Ansprüche, **dadurch gekennzeichnet,** daß die Fugendichtung (5) in vertikaler Richtung der Fuge (3) durchlaufend angeordnet ist und im Kreuzungspunkt (7) mit kurzen Abschnitten (8, 9) in die horizontale Fuge (4) eingreift und daß die horizontale Fuge zwischen den Abschnitten durch Zwischenstücke (10) verschlossen ist.

16. Fassade nach Anspruch 15, **dadurch gekennzeichnet**, daß sich die horizontalen Abschnitte (8, 9) und die Zwischenstücke (10) im Anschlußbereich (11, 12) überlappen und miteinander verbunden sind.

17. Fassade nach wenigstens einem der vorhergehenden Ansprüche, **dadurch gekennzeichnet,** daß die Fugendichtung (5) in horizontaler Richtung der Fuge (4) durchlaufend angeordnet ist und im Kreuzungspunkt (7) von der vertikal verlaufenden Dichtung hinterdeckt ist.

18. Fassade nach nach Anspruch 17, **dadurch gekennzeichnet,** daß die vertikale Dichtung im Kreuzungspunkt die Form der Rückseite der horizontalen Dichtung formschlüssig aufnimmt.

## Claims

1. Curtain wall of modular design having a grid made from sectional frames which are assembled on the basis of axial dimensions and are disposed at a distance apart with joints located therebetween, which joints, in the mounted state of the sectional frames, are accessible, in order to seal the facade, from the outside and from the inside for the introduction of at least one seal, characterised in that the sectional frames (1, 2) exhibit in their outer region on those sides facing the joints (3, 4), in flanges (17) disposed on the sectional frames (1, 2) and protruding into the joints (3, 4) between two adjacent sectional frames (1, 2), a groove (18) which is accessible from within and a groove (19) which is accessible from without for the reception of a joint seal (5, 13) and in that the joint seal (5) which can optionally be introduced from within and the joint seal (13) which can be introduced from without are compatible.

2. Wall according to Claim 1, characterised in that the sectional frames (1, 2) comprise inner and outer sectional parts (14, 15) joined together by an insulating bridge (16) and in that the sectional grooves are disposed in the outer sectional parts.

3. Wall according to Claim 2, characterised in that the flanges (17) are disposed in a circumferential arrangement.

4. Wall according to at least one of the preceding claims, characterised in that the sectional grooves (18, 19) are of essentially C-shaped form.

5. Wall according to at least one of the preceding claims, characterised in that the free ends of the flanges (17) exhibit a bearing surface (24) running obliquely to the longitudinal centre plane (23) of the joint, such that they form an angle (20) of less than 90°.

6. Wall according to Claim 5, characterised in that the aperture cross-section of the sectional groove (19) which is accessible from without is disposed in the bearing surface (24).

7. Wall according to at least one of the preceding claims, characterised in that the outer sectional part (14) exhibits an outer flange section (21, 22), which runs at a distance from the flange (17) for the reception of the joint seal, a groove (43) being thereby formed, and covers at least the flange (17) with its free end.

8. Wall according to at least one of the preceding claims, characterised in that the joint seal (5) which is insertable from the inner side of the joint is of V-shaped configuration and bears with the legs (25, 26) against the oblique bearing surfaces (24) of the flanges and in that formed onto the leg surfaces on the flange side are wing-like sealing strips (31, 32) exhibiting a marginal bead (33, 34), which is insertable into the assigned sectional groove (18).

9. Facade according to at least one of the preceding claims, characterised in that the sealing strips (31, 32) exhibit at their end on the frame side a thickening (35, 36), which bears against the outer sectional part (14) and against which a pressing tool of an assembly device can be pressed.

10. Facade according to at least one of the preceding claims, characterised in that the joint seal (13) which is insertable from the outside of the joint (4) is of V-shaped design and bears with the legs against the obliquely running bearing surfaces (24) of the flanges (17) and in that, in the marginal region the joint seal exhibits beads (39, 40), which are formed on the flange side for snap-fitting into the grooves (19).

11. Facade according to at least one of the preceding claims, characterised in that the inner sectional part (15) is offset relative to the outer sectional part (14) in the direction of the centre plane of the sectional frame (1), so that an enlarged space (44) for the introduction of the seal is produced in the inner region of the joint (3).

12. Facade according to at least one of the preceding claims, characterised in that the inner sectional part (15) exhibits on the joint side a counter-bearing (27) for supporting an assembly device for the joint seal (5) which is insertable from within.

13. Facade according to Claim 10, characterised in that a seal (41) which is insertable into grooves in the sectional frames (1, 2) is provided in the region of the transition to the enlarged space (44) of the joint (3).

14. Facade according to Claim 13, characterised in that the seal (41) is a vapour barrier and closes off the smaller joint space (45) against the larger joint space (44).

15. Facade according to at least one of the preceding claims, characterised in that the joint seal (5) is disposed so that it runs continuously in the vertical direction of the joint (3) and engages, at the point of intersection (7), with short sections (8, 9) into the horizontal joint (4) and in that the horizontal joint is sealed between the sections by intermediate pieces (10).

16. Facade according to Claim 15, characterised in that the horizontal sections (8, 9) and the intermediate pieces (10) overlap in the connection region (11, 12) and are joined together.

17. Facade according to at least one of the preceding claims, characterised in that the joint seal (5) is disposed such that it runs continuously in the horizontal direction of the joint (4) and is covered behind, at the point of intersection (7), by the vertically running seal.

18. Facade according to Claim 17, characterised in that the vertical seal positively assumes, at the point of intersection, the shape of the rear side of the horizontal seal.

## Revendications

1. Structure de mur-rideau constitué d'éléments, comprenant un réseau de cadres profilés assemblés selon leurs axes et disposés à une certaine distance les uns des autres, avec entre eux des joints accessibles de l'extérieur et de l'intérieur à l'état monté des cadres profilés pour rendre étanche la structure en mettant en place au moins une garniture d'étanchéité, caractérisée en ce que les cadres profilés (1, 2) comprennent dans leur région extérieure, sur leurs côtés tournés vers les joints (3, 4), dans des branches (17) prévues sur les cadres profilés (1, 2) et pénétrant dans les joints (3, 4) entre deux cadres profilés voisins (1, 2), une rainure (18) accessible de l'intérieur et une rainure (19) accessible de l'extérieur, destinées à la réception d'une garniture d'étanchéité de joint (5, 13), et en ce que la garniture de joint (5) qui peut être mise en place facultativement de l'intérieur et la garniture de joint (13) qui peut être mise en place facultativement de l'extérieur sont compatibles.

2. Structure de mur-rideau selon la revendication 1, caractérisée en ce que les cadres profilés (1, 2) sont constitués par des parties de profilé interne et externe (14, 15) reliées l'une à l'autre par un pont isolant (16), et en ce que les rainures des profilés sont disposées dans les parties de profilé externes.

3. Structure de mur-rideau selon la revendication 2, caractérisée en ce que les branches (17) sont enveloppantes.

4. Structure de mur-rideau selon l'une au moins des revendications précédentes, caractérisée en ce que les rainures (18, 19) des profilés sont en forme de C.

5. Structure de mur-rideau selon l'une ou plusieurs des revendications précédentes, caractérisée en ce que les extrémités libres des branches (17) forment une surface d'appui (24) inclinée par rapport au plan médian longitudinal (23) du joint, de manière à former un angle 2δ (20) inférieur à 90°.

6. Structure de mur-rideau selon la revendication 5, caractérisée en ce que la section d'ouverture de la rainure de profilé (19) accessible de l'extérieur est constituée dans la surface d'appui (24).

7. Structure de mur-rideau selon l'une au moins des revendications précédentes, caractérisée en ce que la partie de profilé externe (14) comprend une section de branche externe (21, 22), qui est disposée à distance de la branche (17) pour recevoir la garniture d'étanchéité de joint en formant une rainure (43), et qui recouvre pas son extrémité libre au moins la branche (17).

8. Structure de mur-rideau selon l'une au moins des revendications précédentes, caractérisée en ce que la garniture de joint (5) pouvant être mise en place par le côté interne du joint est en forme de V et s'applique par ses branches (25, 26) contre les surfaces d'appui inclinées (24) des branches, et en ce que des bandes d'étanchéité (31, 32) en forme d'ailes sont formées sur les surfaces situéessur le côté des branches, qui comprennent un bourrelet de bord (33, 34) pouvant être inséré dans la rainure de profilé associée (18).

9. Structure de mur-rideau selon l'une au moins des revendications précédentes, caractérisée en ce que les bandes d'étanchéité (31, 32) comprennent à l'extrémité située du côté du cadre un épaississement (35, 36) qui s'applique contre la partie de profilé externe (14) et contre lequel peut être pressé un outil de compression d'un dispositif de montage.

10. Structure de mur-rideau selon l'une au moins des revendications précédentes, caractérisée en ce que la garniture de joint (13) pouvant être introduite par le côté externe du joint (4) est en forme de V et s'applique par ses branches contre les surfaces d'appui inclinées (24) des branches (17) et en ce que la garniture de joint comprend dans ses zones de bord des bourrelets (39, 40) formés sur le côté des branches pour s'enclencher dans les rainures (19).

11. Structure de mur-rideau selon l'une au moins des revendications précédentes, caractérisée en ce que la partie de profilé interne (15) est décalée par rapport à la partie de profilé externe (14) en direction du plan médian du cadre profilé (1) de manière à obtenir dans la zone interne du joint (3) un espace plus important (44) pour la mise en place de la garniture depuis l'intérieur.

12. Structure de mur-rideau selon l'une au moins des revendications précédentes, caractérisée en ce que la partie de profilé interne (15) comprend du côté du joint une butée (27) destinée à l'appui d'un dispositif de montage pour la garniture de joint (5) pouvant être mise en place de l'intérieur.

13. Structure de mur-rideau selon la revendication 10, caractérisée en ce que dans la zone de passage vers l'espace agrandi (44) du joint (3) est prévue une garniture (41) pouvant être insérée dans des rainures des cadres profilés (1, 2).

14. Structure de mur-rideau selon la revendication 14, caractérisée en ce que la garniture (41) constitue une barrière contre la vapeur et isole la partie la plus petite (45) du joint de la partie plus importante (44) du joint.

15. Structure de mur-rideau selon l'une au moins des revendications précédentes, caractérisée en ce que la garniture de joint (5) est continue en direction verticale du joint (3) et pénètre au point de croisement (7) par de courtes sections (8, 9) dans le joint horizontal (4), et en ce que le joint horizontal est enfermé entre les sections par des éléments intercalaires (10).

16. Structure de mur-rideau selon la revendication 15, caractérisée en ce que les sections horizontales (8, 9) et les éléments intercalaires (10) sont reliés les uns aux autres en se chevauchant dans les régions de raccordement (11, 12).

17. Structure de mur-rideau selon l'une au moins des revendications précédentes, caractérisée en ce que la garniture de joint (5) est disposée de façon continue en direction horizontale du joint (4) et est recouverte par l'arrière au point de croisement (7) par la garniture orientée verticalement.

18. Structure de mur-rideau selon la revendication 17, caractérisée en ce que la garniture verticale présente au point de croisement la forme du côté arrière de la garniture horizontale, avec concordance de formes.
